# EUROPÄISCHE PATENTSCHRIFT

(11) **EP 0 237 711 B1**
(45) Veröffentlichungstag und Bekanntmachung des Hinweises auf die Patenterteilung: **10.06.1992**
(21) Anmeldenummer: 87100480.0
(22) Anmeldetag: 16.01.1987
(51) Int. Cl.: F42C 19/08, F42B 5/16

(54) **Treibladungsanzünder**
Primer for a cartridge propellant charge
Allumeur pour charge propulsive d'une cartouche

(30) Priorität: 18.01.1986 DE 3601409
(43) Veröffentlichungstag der Anmeldung: 23.09.1987
(73) Patentinhaber: Dynamit Nobel Aktiengesellschaft, 53839 Troisdorf (DE)
(72) Erfinder: Fett, Josef, D-5592 Klotten (DE); Huebsch, Guenter, D-8501 Kalchreuth (DE)

(56) Entgegenhaltungen:
- DE-A- 3 340 618
- DE-C- 70 361
- US-A- 2 366 333
- US-A- 3 151 447

## Beschreibung

Die Erfindung betrifft einen Treibladungsanzünder der im Oberbegriff des Anspruchs 1 angegebenen Art.

Durch die US-A- 3 151 447 ist eine Anzündvorrichtung für einen Raketenfeststofftreibstoff bekannt geworden, welche im Bereich des Kopfes der Rakete angeordnet ist. Dabei ist ein sehr kurzes Anzündrohr vom Kopf der Rakete zum Heck hinzeigend zentral in den Raketenmotor eingeschraubt. Das Anzündrohr ist mit einer pyrotechnischen Mischung gefüllt. Die Rohrwandung ist bis an die Spitze mit Öffnungen versehen. Seitlich ebenfalls in den Raketenmotor eingeschraubt ist ein Anzündelement, welches die Mischung im Anzündrohr durch deren Öffnungen initiiert.

Eine derartige Anzündvorrichtung ist jedoch nur zur Zündung von Raketenfesttreibstoffsätzen geeignet, welche einem relativ langsamen und kontrollierbarem Abbrand unterliegen. Für das Anzünden einer aus Pulverkörnern bestehenden Treibladung von modernen Hochleistungsgeschossen ist diese Anzühdvorrichtung völlig ungeeignet. Selbst ein zentrischer Einbau im Hülsenboden einer Patrone würde die Pulverladung nur völlig unzureichend anzünden. Der Grund hierfür liegt in der Kürze des Anzündrohres und der seitlichen Anzündung der pyrotechnischen Mischung im Anzündrohr, welches somit nur in der Lage ist, einen Bruchteil der Treibladung zu erreichen. Das Durchzünden der Treibladung erfolgt dann über die Pulverkörner selbst, was zur Folge hat, daß diese während des Abbrandes durch den bereits aufgebauten Druck zerstört werden und aufgrund der damit verbundenen Oberflächenvergrößerung einen deutlich schnelleren Abbrand verursachen. Da hierdurch auch die Treibgasentwicklung beschleunigt wird, sind nicht selten Druckanstiege zu verzeichnen, die über dem Konstruktionsdurck liegen und zur Zerstörung der Waffe führen.

Aus der DE-A-32 17 976 ist ein Treibladungsanzünder gemäß dem Oberbegriff des Anspruchs 1 bekannt, der für patronierte Munition mit einer geschütteten Treibpulverladung mit extrem hoher Ladedichte vorgesehen ist. Der Treibladungsanzünder weist ein zylindrisches Anzündrohr auf, das im eingebauten Zustand des

Treibladungsanzünders zentral innerhalb der Treibladung angeordnet ist und sich praktisch vom Boden der Patronenhülse bis nahe dem Heck des in die Hülse eingesetzten Geschosses erstreckt. Das Anzündrohr weist an seiner Mantelfläche radiale Anzündöffnungen und an seinem dem Geschoßheck zugekehrten vorderen Ende eine axiale Anzündöffnung auf. Diese axiale Anzündöffnung hat zur Folge, daß das hinter dem Geschoß befindliche Treibladungspulver durch die im Anzündrohr sich ausbreitende Anzündflamme nur in einem sehr eingeschränkten Sektor angefeuert wird, da der axiale Anzündstrahl punktuell gegen einen kleinen zentralen Bereich des Geschoßhecks gerichtet ist. Damit ist aber trotz des im Bereich des vorderen Endes des Anzündrohres angeordneten Anzündelementes und der zusätzlichen radialen Anzündöffnungen nicht die gewünschte schonende, bei möglichst gleichmäßigem Druck erfolgende Anzündung des geschütteten Treibladungspulvers gewährleistet, um auch unter ungünstigen Umständen unerwünschte Gasdruckspitzen zu vermeiden.

Sofern im Geschoßheck eine Lichtspur angeordnet ist, besteht zudem die Gefahr, daß diese durch den plötzlichen Druckanstieg im zentralen Bereich des Geschoßhecks negativ beeinflußt und gegebenenfalls sogar völlig außer Funktion gesetzt wird. Auch die Anordnung des Anzündelementes im Bereich des vorderen Endes des Anzündrohres ist im Hinblick auf eine vom hinteren Ende, d. h. vom Boden des Treibladungsanzünders her erfolgende Kontaktierung aufwendig und je nach den Umständen auch nicht unproblematisch.

Bei einem weiteren in der DE-A-34 16 736 beschriebenen Treibladungsanzünder erfolgt die Anzündung der umgebenden geschütteten Treibpulverladung gleichfalls über radiale und axiale Anzündöffnungen im Anzündrohr. Dabei ist im Bereich des hinteren Endes des Anzündrohres in diesem zusätzlich ein vergleichsweise kurzes Flammleitrohr zentral angeordnet, das vom Anzündstück am hinteren Ende des Treibladungsanzünders ausgeht und im Abstand von der aus Ringtabletten aufgebauten Verstärkerladung endet. Hierbei kommt es durch den vom Anzündstück ausgehenden und sich nach vorn über das Flammleitrohr ausbreitenden Anzündstrahl zu einer unmittelbaren Anzündung der Verstärkerladung an ihrem hinteren Ende mit entsprechender radialer Anzündung der umgebenden Treibpulverladung.

Der Erfindung liegt die Aufgabe zugrunde, einen Treibladungsanzünder der im Oberbegriff des Anspruchs 1 angegebenen Art so auszubilden, daß eine schonende, bei möglichst gleichem Druck und möglichst großflächig erfolgende Anzündung erreicht wird, wobei diese vom vorderen stirnseitigen Ende des Anzündrohres ausgehend nach hinten mit möglichst hoher Geschwindigkeit fortschreiten soll.

Diese Aufgabe wird durch die Ausbildung entsprechend dem kennzeichnen den Teil des Anspruchs 1, gelöst. Durch die schräge oder geneigte Anordnung der stirnseitigen Anzündöffnungen wird eine Aufspreizung der vom vorderen Ende des Anzündrohres ausgehenden Anzündstrahlen und damit die gewünschte großflächige Anzündung erreicht. Die Anzündung des Treibladungspulvers erfolgt dabei ausgehend vom vorderen Ende des Anzündrohres und schreitet entlang diesem nach hinten mit sehr hoher Geschwindigkeit fort. Diese schnelle gerichtete Durchzündung führt zu der angestrebten, gleichmäßigen, d. h. unerwünschte Druckspitzen vermeidenden Anzündung der Treibladung. Das in den Kanal der Verstärkerladung mit seinem vorderen Bereich hineinragende Flammleitrohr bewirkt, daß die Verstärkerladung nicht unmittelbar an ihrem hinteren Ende, sondern in ihrem hinteren Drittel oder, je nach der Länge des in diese hineinreichenden Abschnittes des Flammleitrohres, auch in ihrem mittleren Bereich angezündet wird. Durch die dabei vom Anzündstück ausgehenden und sich durch das Flammrohr hindurch mit vergleichsweise hoher Geschwindigkeit nach vorn ausbreitenden Anzündschwaden werden die beim Abbrand der angezündeten Verstärkerladung entstehenden Pulvergase zum vorderen Ende des Anzündrohres hin mitgerissen und tragen hier zu einem die vom vorderen Ende des Anzündrohres ausgehende Anzündung fördernden Druckaufbau bei.

Die erfindungsgemäße Auffächerung der vom vorderen Ende des Anzündrohres ausgehenden Anzündstrahlen erweist sich als besonders vorteilhaft bei Geschossen mit am Heck angeordneten Leitwerk, da diese relativ tief in den Ladungsraum der Patronenhülse hineinreichen und bei denen demzufolge eine mehr oder weniger große Pulvermenge um den Heckbereich des Geschosses und das Leitwerk herum angeordnet ist. Durch die Auffächerung der Anzündstrahlen ist dabei eine direkte Anzündung auch des zwischen den Leitwerksflächen befindlichen Treibladungspulvers möglich, wodurch der Anteil des direkt von der Verstärkerladung her angezündeten Treibladungspulvers entsprechend vergrößert wird. Auch bei Geschossen mit im Heck angeordneter Lichtspur erweist sich die erfindungsgemäße Anzündung als besonders vorteilhaft, um eine direkte und mit hohem Druck erfolgende Einwirkung auf die Lichtspur zu vermeiden.

Die Anzündöffnungen am vorderen Ende des Anzündrohres sind als Strömungskanäle für die Anzündschwaden ausgebildet, welche zur Ausbildung von quasi gerichteten Anzündstrahlen führen. Der Querschnitt dieser Öffnungen oder Kanäle ist vorzugsweise kreisförmig, kann aber zum Beispiel auch oval oder schlitzförmig sein. Ihre Verteilung ist bevorzugt gleichmäßig. Das gleiche gilt auch für die Neigung ihrer Mittellinie gegenüber der Längsachse des Treibladungsanzünders, so daß sich sämtliche Mittellinien im gleichen Punkt mit der Längsachse schneiden. Je nach den Umständen des Einzelfalles können aber in beiden Fällen auch unterschiedliche Anordnungen vorgesehen werden.

Das Anzündrohr kann grundsätzlich mit einer ebenen vorderen Stirnfläche ausgebildet werden, wobei die Dicke der entsprechenden Wandung hinreichend groß zu wählen ist, um durch die geneigten Anzündöffnungen in dieser Stirnwand die zur Verspreizung der Anzündstrahlen führende Umlenkung der Anzündschwaden zu erreichen. In zweckmäßiger Ausgestaltung der Erfindung ist nach Anspruch 2 jedoch vorgesehen, das vordere Ende haubenförmig auszubilden. Beispielsweise kann dabei eine Kalottenform vorgesehen sein. Bevorzugt werden hierbei jedoch wiederum die Ausbildungen entsprechend den Ansprüchen 3 und 4. Die haubenförmige Ausbildung hat gegenüber einer ebenen Stirnfläche unter anderem den Vorteil, daß die Ausbildung der geneigten Anzündöffnungen in fertigungstechnischer Hinsicht vereinfacht wird. Weiterhin wird durch eine mehr oder weniger abgeschrägte, gewölbte, kuppelförmige Ausbildung der äußeren Oberfläche des vorderen Anzündrohres die Beanspruchung der einzelnen Teilchen des Treibladungspulvers bei einer Relativbewegung zwischen dem Treibladungsanzünder und der Treibladung vermindert, wie sie zum Beispiel auftritt, wenn vorhandene Munition mit einem neuen Treibladungsanzünder zu versehen ist. Das die geneigten Anzündöffnungen aufweisende vordere Ende des Anzündrohres bzw. die entsprechende Haube kann grundsätzlich einstückig mit diesem ausgebildet werden, stellt vorzugsweise jedoch ein separates Bauteil dar, das in das Anzündrohr eingeschraubt, eingelötet oder dgl. ist.

Der Neigungswinkel zwischen den Mittellinien der Anzündöffnungen und der Längsachse des Treibladungsanzünders ist zum Beispiel entsprechend dem Abstand zwischen dem vorderen Ende des Anzündrohres und dem Geschoßheck sowie der Größe des lichten Patronenhülsenquerschnitts in diesem Bereich so gewählt, daß eine möglichst großflächige direkte Anzündung des Treibladungspulvers im Bereich hinter bzw. um das Geschoßheck herum erfolgt. Bevorzugt wird ein Neigungswinkel entsprechend Anspruch 5.

Wie vorstehend ausgeführt, reicht das Flammleitrohr mit seinem vorderen Bereich in den axialen Hohlraum der Verstärkerladung hinein. Bevorzugt wird dabei eine Anordnung entsprechend Anspruch 6. Die Verstärkerladung kann in bekannter Weise zum Beispiel aus säulenartig hintereinander angeordneten Ringtabletten bestehen. Stattdessen kann aber zum Beispiel auch ein verbrennbares zylindrisches Innenrohr vorgesehen werden, das innerhalb des Anzündrohres unter Ausbildung eines ringzylindrischen Hohlraumes angeordnet ist, wobei dann dieser Hohlraum seinerseits mit der eigentlichen Verstärkerladung, zum Beispiel in Pulverform, ausgefüllt ist. Auch andere Ausbildungen bzw. Anordnungen der Verstärkerladung sind möglich, vorausgesetzt, daß dabei ein entsprechender durchgehender axialer Kanal vorgesehen ist.

Die haubenförmige Ausbildung des vorderen Endes des Anzündrohres weist gegenüber dessen ebenen Abschluß den weiteren Vorteil auf, daß die Möglichkeiten bezüglich der Anzahl der geneigten Anzündöffnungen und deren räumliche Anordnung vergrößert werden. Die Möglichkeiten hierfür werden noch zusätzlich durch eine Ausbildung entsprechend Anspruch 7 erhöht, wobei dann zum Beispiel die Haube ähnlich einem "Brausekopf" wirkt.

Um im Einzelfall eine Auffächerung auch der einzelnen Anzündstrahlen bereits in einem sehr frühen Stadium, d. h. praktisch unmittelbar an der äußeren Wandung des Anzündrohres zu erreichen, kann die Ausbildung nach Anspruch 8 vorgesehen werden.

Zusammenfassend kann gesagt werden, daß mit dem vorgenannten Treibladungsanzünder eine steuerbare, schonende und gleichmäßige Anzündung und Umsetzung des Treibladungspulvers erreicht wird, indem ein möglichst großer Anteil des Treibladungspulvers direkt von der Verstärkerladung her örtlich und zeitlich gezielt angezündet wird.

Die Erfindung ist in der Zeichnung in Ausführungsbeispielen gezeigt und wird anhand dieser nachstehend noch näher erläutert. Es zeigen jeweils im Querschnitt
Figur 1 das hintere Ende einer Patronenhülse mit eingebautem Treibladungsanzünder,
Figur 2 das vordere Ende des Anzündrohres des Treibladungsanzünders und
Figur 3 eine Variante hierzu.

Das in Figur 1 gezeigte hintere Ende einer patronierten Munition für eine Panzerrohrwaffe weist die Patronenhülse 17 auf, in die der Treibladunsanzünder 18, von deren Boden 17' ausgehend, sich axial und zentral nach vorn erstreckend eingesetzt ist. Im Abstand vom vorderen Ende des Treibladungsanzünders ist das Geschoß 9, von dem nur das Heck zu sehen ist, mit dem Leitwerk 9' angeordnet. Im Geschoßheck ist die Lichtspur 10 untergebracht. Oberhalb des Leitwerks 9' ist der Treibspiegel 19 im Ausschnitt angedeutet. Der um den Treibladungsanzünder 18 und das Geschoßheck 9 nebst Leitwerk 9' vorhandene Raum nimmt die Treibladung 8 aus Schüttpulver auf. Der Treibladungsanzünder 18 weist das am Boden angeordnete Anzündstück 1 und den darin untergebrachten Verstärkungssatz 6 auf. Mit dem Anzündstück 1 verbunden ist das axiale zylindrische Anzündrohr 13 mit der Wandung 12, in dem im Abstand von dem Verstärkungssatz 6 die Verstärkerladung 3 aus hintereinander angeordneten Ringtabletten untergebracht ist. Koaxial im hinteren Bereich des Anzündrohres 13 ist das Flammleitrohr 2 angeordnet, das vom Verstärkungssatz 6 ausgeht und sich mit seinem vorderen Bereich 2' bis in den axialen Kanal 16 der Verstärkerladung 3, und zwar hier im konkreten Falle bis über die hinterste Ringtablette hinaus, erstreckt.

Das Anzündrohr 13 ist an seiner zylindrischen Mantelfläche 12 in bekannter Weise mit den radialen Anzündöffnungen 7, die hier als Bohrungen ausgebildet sind, versehen. Am vorderen Ende des Anzündrohres 13 ist die ogivenförmige Haube 4 angeordnet, welche die gleichfalls als Bohrungen ausgebildeten Anzündöffnungen 5 aufweist. Diese Anzündöffnungen 5 sind so geneigt angeordnet, daß ihre Mittellinie 14 sich mit der Längsachse 15 des Treibladungsanzünders 18 am Inneren der Haube 4 in einem gemeinsamen Punkt schneiden. Zwischen dem Anzündrohr 13 und der Haube 4 ist in bekannter Weise die Berstscheibe 11 angeordnet.

Nach Einleitung des Anzündvorganges durchläuft die vom Verstärkungssatz 6 ausgehende Anzündflamme das Innere des Flammleitrohres 2 und den Kanal 16 der Verstärkerladung 3 und gelangt schließlich zur Haube 4. Gleichzeitig wird die Verstärkerladung 3 an ihrer inneren Mantelfläche angezündet, wodurch die nach vorn gerichtete Gasströmung verstärkt wird.

Durch die geneigt angeordneten Anzündöffnungen 5 in der Haube 4 wird die Anzündflamme entsprechend der durch die Mittellinien 14 angedeuteten Richtung aufgespreizt in einzelne Anzündstrahlen, welche eine großflächige Anzündung der in der Nähe des Geschoßhecks und zwischen den Leitwerksflächen befindlichen Treibladungspartikel bewirken, wobei eine primäre direkte Beaufschlagung der Lichtspur 10 vermieden wird. Der Abbrand der Verstärkerladung 3 schreitet mit sehr hoher Geschwindigkeit vom vorderen Ende des Anzündrohres 13 nach hinten fort, wobei über die Anzündöffnungen 7 das umgebende Treibladungspulver in den Bereich b₁ bis b₇ direkt angezündet wird. Durch diese im Mikrosekundenbereich ablaufende axiale und radiale Anzündfolge (Durchzündung) werden im Hinblick auf das innenballistische Verhalten unerwünschte Gasdruckspitzen vermieden.

Anstelle des Geschosses 9 mit Leitwerk 9' kann selbstverständlich auch ein Geschoß ohne Leitwerk in die Patronenhülse 17 eingesetzt sein.

In Figur 2 ist das vordere Ende eines Anzündrohres 13 in gegenüber der Figur 1 vergrößertem Maßstab gezeigt, wobei im Unterschied zur Figur 1 weiterhin das vordere Ende des Anzündrohres 13 mit einer dickwandigen ebenen Stirnfläche 12' versehen ist. In dieser Stirnfläche sind die für die axiale Leistungsabgabe vorgesehenen Anzündöffnungen 5 ausgebildet, die entsprechend ihren Mittellinien 14 gegenüber der Längsachse 15 des Anzündrohres 13 um den Winkel u geneigt sind. Die Mittellinien schneiden sich mit der Achse im Inneren des Anzündrohres im Punkt 20. Im Abstand von der Stirnfläche 12' ist im Inneren des Anzündrohres 13, an dessen Wandung 12 anliegend, die Verstärkerladung 3 angeordnet, die hier als eine zwischen den verbrennbaren Hülsen 21 und 21' angeordnete durchgehende Pulverladung ausgebildet ist. Die Innenhülse 21 bestimmt gleichzeitig die Größe des durchgehenden Kanals 16 der Verstärkerladung 3. Zwischen dem vorderen Ende der Verstärkerladung 3 und der vorderen Stirnfläche 12' des Anzündrohres 13 ist weiterhin die Distanzhülse 22 angeordnet. Die in der Wandung 12 des Anzündrohres 13 in bekannter Weise ausgebildeten radialen Anzündöffnungen 7 sind zusätzlich mit der Abdeckung 23 versehen, zum Beispiel in Form eines auf die Außenfläche der Wandung 12 aufgeschrumpften Folienschlauches aus Kunststoff wie etwa Polyethylen.

Bei der in Figur 3 gezeigten Variante ist das Anzündrohr 13 an seinem vorderen Ende mit einer Haube 4 versehen, welche als separates Bauteil ausgebildet und in das vordere Ende des Anzündrohres 13 eingeschraubt ist. Die Haube 4 ist an ihrem vorderen Ende im wesentlichen kegelstumpfförmig ausgebildet und hier mit den vier Anzündöffnungen 5' versehen, welche als sich nach außen erweiternde Trichter ausgebildet sind. Die Anzahl der Öffnungen 5' ist nicht kritisch; sie kann je nach den Bedingungen des Einzelfalles kleiner oder auch größer sein. Auch hier ist wieder eine geneigte Anordnung entsprechend dem Winkel α zwischen den Mittellinien 14 und der Längsachse 15 vorgesehen. Die Haube 4 ist weiterhin an ihrem hinteren Ende mit der Berstscheibe 11 versehen. Zusätzlich zur Verschraubung mit der Wandung 12 ist im Bereich ihres vorderen Endes noch die Verklebung 24 aus zum Beispiel Epoxydharz vorgesehen. Die Verstärkerladung 3 ist aus säulenartig hintereinander angeordneten Ringtabletten 25 aufgebaut und mittels der Distanzhülse 22 im Abstand von der Haube 4 gehalten. In der Wandung 12 sind wiederum die radialen Anzündöffnungen 7 ausgebildet, welche außen von der Abdeckung 23 überdeckt werden.

## Patentansprüche

1. Treibladungsanzünder (18) für patronierte Munition mit einer Treibladung (8) aus Schüttpulver, mit einem in der Patrone zentral anordbaren, von deren hinterem Ende in Richtung des Hecks des Geschosses (9) sich erstreckenden Anzündrohr (13), das in seiner Mantelfläche (12) und an seinem dem Geschoßheck zugewandten vorderen Ende mit Anzühdöffnungen (5) versehen ist und in dem ein von einem am hinteren Ende des Treibladungsanzünders (18) angeordneten Anzündstück (1) ausgehendes Flammleitrohr (2) sowie eine einen axialen Kanal (16) aufweisende Verstärkerladung (3) angeordnet sind,
dadurch gekennzeichnet,
daß die Anzühdöffnungen (5) am vorderen Ende des Anzündrohres (13) so geneigt angeordnet sind, daß sich ihre jeweilige Mittellinie (14) mit der Längsachse (15) des Anzündrohres (13) innerhalb dieses schneidet, und daß der vordere Bereich (2') des Flammleitrohres (2) in den hinteren bzw. mittleren Bereich des Kanals (16) der Verstärkerladung (3) hineinragt.

2. Treibladungsanzünder nach Anspruch 1,
dadurch gekennzeichnet,
daß das vordere Ende des Anzündrohres (13) als Haube ausgebildet ist.

3. Treibladungsanzünder nach Anspruch 2,
dadurch gekennzeichnet,
daß die Haube ogivenförmig ist.

4. Treibladungsanzünder nach Anspruch 2,
dadurch gekennzeichnet,
daß die Haube kegel- oder kegelstumpfförmig ist.

5. Treibladungsanzünder nach einem der Ansprüche 1 bis 4,
dadurch gekennzeichnet,
daß der Winkel zwischen der Mittellinie (14) der Anzündöffnungen (5) und der Längsachse (15) des Anzündrohres (13) zwischen 20° und 70° beträgt.

6. Treibladungsanzünder nach einem der Ansprüche 1 bis 5,
dadurch gekennzeichnet,
daß sich das Flammleitrohr (2) mit seinem vorderen Bereich (2') über wenigstens 2 % der axialen Länge der Verstärkerladung (3) erstreckt.

7. Treibladungsanzünder nach einem der Ansprüche 1 bis 6,
dadurch gekennzeichnet,
daß der lichte Querschnitt des vorderen Endes des Anzündrohres (13) gegenüber dessen übrigen Bereich vergrößert ist.

8. Treibladungsanzünder nach einem der Ansprüche 1 bis 7,
dadurch gekennzeichnet,
daß die Anzündöffnungen (5) am vorderen Ende des Anzündrohres (13) als sich nach außen erweiternde Trichter (5') ausgebildet sind.

## Claims

1. Propellent charge igniter (18) for cartridged ammunition having a propellent charge (8) of loose powder, with an ignition tube (13) which is arrangeable centrally in the cartridge and which extends from the back end of the cartridge in the direction of the rear of the projectile (9), being provided with ignition openings (5) in its surface area (12) and at its front end facing the rear of the projectile, and in which ignition tube there is arranged a flame conducting tube (2) leading from an ignition piece (1) arranged at the rear end of the propellent charge igniter (18), and also an intensifier charge (3) having an axial channel (16), characterized in that the ignition openings (5) at the front end of the ignition tube (13) ore arranged inclined in such a way that their respective centre line (14) intersects the longitudinal axis (15) of the ignition tube (13) within the latter, and in that the front region (2') of the flame conducting tube (2) projects into the rear or centre region of the channel (16) of the intensifier charge (3).

2. Propellent charge igniter according to claim 1, characterized in that the front end of the ignition tube (13) is constructed as a cap.

3. Propellent charge igniter according to claim 2, characterized in that the cap is ogive-shaped.

4. Propellent charge igniter according to claim 2, characterized in that the cap is in the form of a cone or truncated cone.

5. Propellent Charge igniter according to one of claims 1 to 4, characterized in that the angle between the centre line (14) of the ignition openings (5) and the longitudinal axis (15) of the ignition tube (13) amounts to between 20° and 70°.

6. Propellent charge igniter according to one of claims 1 to 5, characterized in that the front region (2') of the flame conducting tube (2) extends over at least 2% of the axial length of the intensifier charge (3).

7. Propellent charge igniter according to one of claims 1 to 6, characterized in that the interior cross section of the front end of the ignition tube (13) is enlarged compared with its remaining region.

8. Propellent charge igniter according to one of claims 1 to 7, characterized in that the ignition openings (5) at the front end of the ignition tube (13) are constructed as outwardly widening funnels (5').

## Revendications

1. Allumeur de charge propulsive (18) pour munitions à cartouche comportant une charge propulsive (8) formée de poudre en vrac, un tube d'allumage (13) qui est disposé au centre de la cartouche et s'étend à partir de l'extrémité postérieure de celle-ci en direction de l'arrière du projectile (9), dont la surface extérieure (12) et l'extrémité antérieure tournée vers l'arrière du projectile sont munies d'ouvertures d'allumage (5) et dans lequel sont disposés un tube de guidage de flamme (2) qui s'étend à partir d'un élément d'allumage (1) logé à l'extrémité postérieure de l'allumeur de charge propulsive (18) ainsi qu'une charge amplificatrice (3) munie d'un conduit axial (16), caractérisé en ce que les ouvertures d'allumage (5) sont disposées à l'extrémité antérieure du tube d'allumage (13) avec une inclinaison telle que leur axe médian (14) coupe l'axe longitudinal (15) du tube d'allumage (13) à l'intérieur de ce dernier et en ce que la région antérieure (2') du tube de guidage de flamme (2) pénètre dans la partie postérieure voire la partie partie médiane du conduit (16) de la charge amplificatrice (3).

2. Allumeur de charge propulsive selon la revendication 1, caractérisé en ce que l'extrémité antérieure du tube d'allumage (13) st réalisé sous forme d'une calotte.

3. Allumeur de charge propulsive selon la revendication 2, caractérisé en ce que la calotte a une forme d'ogive.

4. Allumeur de charge propulsive selon la revendication 2, caractérisé en ce que la calotte a une forme de cône ou de tronc de cône.

5. Allumeur de charge propulsive selon l'une des revendications 1 à 4, caractérisé en ce que l'angle formé par l'axe médian (14) des ouvertures d'allumages (5) et l'axe longitudinal (15) du tube d'allumage (13) est compris entre 20° et 70°.

6. Allumeur de charge propulsive selon l'une des revendications 1 a 5, caractérisé en ce que l'extrémité antérieure (2') du tube de guidage de flamme (2) s'étend sur 2% au moins de la longueur axiale de la charge amplificatrice (3).

7. Allumeur de charge propulsive selon l'une des revendications 1 à 6, caractérisé en ce que la section libre de l'extrémité antérieure du tube d'allumage (13) est augmentée par rapport au reste du tube.

8. Allumeur de charge propulsive selon l'une des revendications 1 à 7, caractérisé en ce que les ouvertures d'allumage (5) à l'extrémité antérieure du tube d'allumage (13) ont la forme d'un entonnoir (5') ouvert en direction de l'extérieur.
